# EUROPÄISCHE PATENTSCHRIFT

(11) **EP 0 116 139 B1**
(45) Veröffentlichungstag und Bekanntmachung des Hinweises auf die Patenterteilung: **18.06.1986**
(21) Anmeldenummer: 83112129.8
(22) Anmeldetag: 02.12.1983
(51) Int. Cl.: B41F 7/24, B41F 33/00

(54) **Vorrichtung zur farbprofilabhängigen Feuchtmittelregelung an einem Farbwerk von Offsetdruckmaschinen**
Device for moisture control in dependence upon the ink profile in an inking device of an offset printing press
Dispositif de réglage du mouillage en fonction du profil d'encrage dans le dispositif d'encrage des machines d'impression offset

(30) Priorität: 23.12.1982 DE 3247761
(43) Veröffentlichungstag der Anmeldung: 22.08.1984
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

## Beschreibung

Die Erfindung betrifft eine Vorrichtung zur farbprofilabhängigen Feuchtmittelregelung an einem Farbfeuchtwerk von Offsetdruckmaschinen gemäß dem Obergegriff des Anspruchs 1. Eine derartige Vorrichtung ist aus der älteren Anmeldung (Art. 54 (3)) EP-A-0 095 652 bekannt.

Bei modernen Offset-Rotationsdruckmaschinen ist man bemüht, das Farb-Wassergleichgewicht in jeder Zone über die Breite der Platte zu optimieren, um die Qualität des Druckbildes insgesamt zu steigern. Hierzu schlägt die Hauptanmeldung bereits zwei Lösungen vor, mit denen, über die Maschinenbreite gesehen, eine möglichst gleiche Farb-Wasseremulsion erreicht wird, wobei auch die Anlaufbedingungen der Maschine positiv beeinflußt werden. Nachdem davon auszugehen ist, daß jede Farbwalze auch eine wasserführende Walze ist und die Wassermenge durch die Geometrie des Farbwerks, also die Lage der einzelnen Farbwalzen vom Sujet und von den örtlichen Temperaturverhältnissen abhängig ist, wurde ermittelt, daß am Einlauf der Platte im Bereich des Feuchtwerkes der Feuchtmittelanteil in der Farbschicht besonders hoch ist. Dies ist deshalb verständlich, weil in diesem Bereich auch ein besonders hohes Angebot an Feuchtmittel gegeben ist. Weiterhin hat sich aber gezeigt, daß auch am Auslauf der Platte, d. h. in Drehrichtung des Plattenzylinders gesehen, im Bereich der letzten Auftragwalze in der Farbe ein erhöhter Feuchtmittelanteil gegeben ist.

Dies führt zu der Erkenntnis, daß Feuchtmittelregelungen im Bereich des Feuchtwerkes und auch auf den dem Feuchtwerk nachgeschalteten Farbwerkwalzen teilweise kompensiert werden. Deshalb ist es Aufgabe der Erfindung, neben der üblichen zonenweisen Feuchtmittelregulierung im Feuchtwerk eine zusätzliche Regelung der in der Farbe enthaltenen Feuchtmittelmenge im Bereich des Farbwerkes durchzuführen, mit der unter Verwendung von einfachen Mitteln eine zonenweise Beeinflussung der Feuchtmittelmenge durchgeführt werden kann.

Die Aufgabe wird durch die erfinderischen Merkmale des Kennzeichens des Anspruchs 1 gelöst. Hiermit wird der Vorteil erreicht, daß für jede Zone getrennt ein Zuviel an Feuchtmittel festgestellt werden kann und dieses auf einfache Weise beseitigt wird. Dieser Lösung liegt die Erkenntnis zugrunde, daß eine Temperaturerhöhung auf der Oberfläche einer hydrophilen Meßwalze eine höhere Verdunstung des Feuchtmittels bewirkt und somit eine Reduzierung des Feuchtmittelanteils in der Farbe. Die Unteransprüche beinhalten vorteilhafte Weiterbildungen und ermöglichen eine feinfühlige Anpassung und Beherrschung der verschiedenen Einflüsse, wie Wärme, Sujet. Farbe usw.

Die Erfindung wird anhand der Zeichnungen in der folgenden Beschreibung näher erläutert.

Es zeigen schematisch :
Figur 1 ein Farbwerk nach der Erfindung mit einer Zusatzwalze,
Figur 2 eine Einrichtung zum Messen und zur Temperaturveränderung an der Meßwalze,
Figur 3 eine Seitenansicht eines Druckwerkes und
Figur 4 unterschiedliche Feuchtmittelanteile auf den Farbwerkswalzen.

Das Farbwerk gemäß Figur 1 besteht aus einer hydrophilen Meßwalze, z. B. aus einer Chrom-oder Aluminiumwalze 1, die sich teilweise innerhalb eines Gehäuses 2 befindet. Im Innenraum des Gehäuses 2 sind Sensoren 3 der Meßwalze 1 zugeordnet, die sich über die gesamte Länge derselben erstrecken. Hiermit wird in allen Bereichen das Verhalten der Farbe und des Feuchtmittels genauestens erfaßt. Ferner ist eine Wärmequelle 4 parallel zur Meßwalze 1 vorgesehen, um die gewünschten Temperaturveränderungen an der Meßwalze 1 zu erzeugen. Die _Wärmequelle 4 ist über eine Halterurig 11 mit dem Gehäuse 2 verbunden. Über die Farbwalze 5 steht die Meßwalze 1 mit der Reiberwalze 6 in Kontakt. Diese Reiberwalze 6 hat außerdem Kontakt mit den beiden Farbauftragswalzen 7 und 8, die wiederum auf dem Plattenzylinder 12 abrollen.

Wie in Figur 2 im einzelnen gezeigt ist, sind die Sensoren 3 und die Wärmequelle 4 mit einer Steuerung 10 und einem Temperaturregelgerät 9 gekoppelt. Durch die Signalaufnahme der Sensoren 3 wird über die Steuerung 10 die impulsförmige Strahlung der Wärmequelle 4 mittels des Temperaturregelgerätes 9 reguliert. Die einzelnen Sensoren 3 erfassen den Anteil des Feuchtmitteis in der Farbe und damit das Tonen, was wiederum zur Regelung der zonenweisen Wärmebeeinflussung ausgenutzt wird.

Bevor es an dem Plattenzylinder 12 überhaupt zum Tonen kommt oder die Wassermarkengrenze erreicht ist, wird schon eine Regelung des Feuchtmittels vorgenommen. Die Meßwalze 1 läßt sich jeder Gummi-Farbwalze zuordnen, ist aber vorteilhaft im Bereich der letzten Farbauftragwalze 8 vorgesehen.

Die in Fig. 3 dargestellte Übersicht eines an sich bekannten Druckwerks zeigt den Gummizylinder 13, der zwischen dem Plattenzylinder 12 und dem Druckzylinder 14 vorgesehen ist. Das Feuchtwerk 15 ist, in Drehrichtung des Plattenzylinders 12 gesehen, vor dem Farbwerk 16 angeordnet. Die Meßwalze 1, die im gezeigten Ausführungsbeispiel der Gummi-Farbwalze 5 zugeordnet ist, ließe sich z. B. auch den Gummi-Farbwalzen 17 oder 18 zuordnen.

Das idealisierte Verhalten des Feuchtmittels auf der Meßwalze 1. ist in Figur 4 dargestellt. Entsprechend der vorhandenen Wassermenge wird zonenweise die Anschaltdauer der Wärmequelle 4, entsprechend den Meßergebnissen der Sensoren 3, verändert. Nachdem die Meßwalze 1 immer etwas wärmer als der Plattenzylinder 12 ist, kommt es bei dieser somit auch früher zum Tonen. In den in Fig. 3 dargestellten unterschiedlichen Zuständen sind auf den Abszissen die Variablen « Zeit und auf den Ordinaten die Zustände « m _{"} für Strahler « an " und « n » für Strahler « aus _{"} aufgetragen, Im Bereich A sind zwei Zustände aufgezeichnet, bei denen in den einzelnen Zonen zu wenig Wasser auf der Meßwalze 1 vorhanden ist. Entsprechend wird die Wärmequelle 4 entweder gar nicht oder nur kurzzeitig angeschaltet. Gleichzeitig wird die Feuchtmittelzufuhr insgesamt erhöht und als Alternative auch die Farbwerkskühlung verstärkt. Der Bereich B gibt den Normalzustand der Feuchtmittelzufuhr, in Abhängigkeit vom Sujet, von Der Maschinenerwärmung und anderen Faktoren wieder. Auch die hier dargestellten drei Zustände unterscheiden sich in der Einschaltdauer der Wärmequelle 4, die zonenweise unterschiedlich sein kann. Auch hier kommt es bei angeschalteten Strahlern zum Tonen auf der Chromwalze 1. Durch die inzwischen erreichte Maschinenerwärmung wird das Gleichgewicht zwischen Farbe und Feuchtmittel alleine durch die Anschaltdauer der Wärmequelle 4 geregelt. Im Bereich C befindet sich auf der Chromwalze 1 zuviel Feuchtwasser, so daß sich die Anschaltdauer der Wärmequellen 4 wesentlich verlängert. Gleichzeitig wird aber zusätzlich noch die Feuchtmittelzufuhr insgesamt reduziert, um den Zustand auf der Chromwalze 1 wieder in den Bereich B zurückzuführen Hierbei läßt sich die Wärmebeeinflussung im Bereich B, z. B. bei Verarbeitung von speziellen Druckfarben, auch übergeordnet steuern und damit beeinflussen.

Diese Ausführungsform stellt keineswegs die einzig mögliche dar. Die Wärmezufuhr kann auch geregelt werden durch Variation der Intensität der Strahlung durch Modulation der Frequenz oder der Impulsbreite. Es wäre z. B. auch denkbar, ein zonenweises Abkühlen zur Aufrechterhaltung der Farb-/Feuchtmittelbalance zu bewirken. Außerdem bestände die Möglichkeit, diese Einrichtung an einer anderen Stelle des Farbwerks anzubringen.

## Patentansprüche

1. Vorrichtung zur farbprofilabhängigen Feuchtmittelregelung an einem Farbwerk (16) von Offsetdruckmaschinen, das über die Breite der Druckform einen Farb-Feuchtmittelfilm gleicher Dicke dem Plattenzylinder (12) zuführt, mit einer hydrophilen Meßwalze (1), die mit einer der Farbwalzen (5, 17, 18) in Verbindung steht, mit einer Meßvorrichtung (3) im Bereich der Meßwalze (1), die über deren Breite abschnittsweise die Feuchtmittelbenetzung auf dem Meßwalzenmantel ermittelt, mit einer besonderen Vorrichtung zur abschnittsweisen Veränderung des Anteils des Feuchtmittels im Farbfilm und mit einem Steuerteil, das die Meßsignale der Meßvorrichtung in Stellbefehle umwandelt und der Vorrichtung zur abschnittsweisen Veränderung des Anteils des Feuchtmittels im Farbfilm aufgibt, dadurch gekennzeichnet, daß die hydrophile Meßwalze (1) zur Regulierung der Feuchtmittelmenge im Farbwerk (16) mit einer Gummi-Farbwalze (5, 17, 18) zusammenwirkt und daß mittels der Meßsignale die Feuchtmittelmenge über eine Temperaturveränderung auf der Oberfläche der hydrophilen Meßwalze (1) in einzelnen Zonen oder über die gesamte Breite veränderbar ist, derart, daß der Feuchtmittelfilm in seiner Stärke an der Meßwalze (1) und damit an der Farbwalze (5, 17, 18) beeinflußbar ist.

2. Vorrichtung nach Anspruch 1, dadurch gekennzeichnet, daß die hydrophile Meßwalze (1) im Bereich der letzten Farbauftragwalze (8) mit der Gummi-Farbwalze (5) zusammenwirkt und daß, in deren Drehrichtung gesehen, nach der Berührungsstelle mit der das Farb-Feuchtmittelprofil tragenden Gummi-Farbwalze (5) abschnittsweise feuchtmittelerfassende Sensoren (3) und danach zonenweise einweirkende Wärmequellen (4) vorgesehen sind.

3. Vorrichtung nach Anspruch 1 und 2, dadurch gekennzeichnet, daß die hydrophile Meßwalze (1) an eine Temperier-, vorzugsweise Kühleinrichtung angeschlossen ist.

4. Vorrichtung nach Anspruch 1 und 2, dadurch gekennzeichnet, daß die mit der hydrophilen Meßwalze (1) zusammenwirkende Gummi-Farbwalze (5), an einer Reibwalze (6) anliegt.

5. Vorrichtung nach Anspruch 1 und 2, dadurch gekennzeichnet, daß die mit der hydrophilen Meßwalze (1) zusammenwirkende Gummi-Farbwalze (5) an der die in Drehrichtung des Plattenzylinders (12) gesehen letzte Farbauftragwalze (8) versorgenden Reibwalze (6) anliegt.

6. Vorrichtung nach Anspruch 1 und 2, dadurch gekennzeichnet, daß die Sensoren (3) der Meßvorrichtung parallel zur Beeinflussung der Wärmequelle (4) die vom Feuchtwerk (15) zugeführte Feuchtmittelmenge beeinflussen, so daß der Benetzungsgrad auf der Meßwalze (1) erhöht oder vermindert wird.

7. Vorrichtung nach Anspruch 1 und 2, dadurch gekennzeichnet, daß die Sensoren (3) der Meßvorrichtung bei abweichender Feuchtmittelmenge über eine Steuereinrichtung (10) und über Zeitglieder die impulsförmige Einschaltdauer der Wärmequellen (4) verlängern oder verkürzen.

## Claims

1. Device for ink profile-dependent regulation of a dampening medium in an inking unit (16) of offset printing machines, said inking unit supplying to the plate cylinder (12) a uniformly thick film of an inking/dampening medium over the width of the printing forme, comprising a hydrophilic measuring roller (1) being in connection with one of the inking rollers (5, 17, 18), a measuring device (3), in the area of said measuring roller (1). measuring section-by-section over the width of said measuring roller the extent of wetting on the outer cylindrical surface of said measuring roller, a special device for varying section-by-section the proportion of the dampening medium in the ink film and a control part for converting the signals measured by said measuring device into adjustment commands and transmitting them to said device for varying section-by-section the proportion of the dampening medium in the ink film, wherein the hydrophilic measuring roller (1) cooperates with a rubber-covered inking roller (5, 17. 18) for regulating the amount of dampening medium in the inking unit (16), and wherein through the intermediary of the temperature varying on the surface of the hydrophilic measuring roller (1) the amount of dampening medium can be varied in the individual zones or over the entire width by means of the measuring signals so that the thickness of the dampening medium film at the measuring roller (1) and thus at the inking roller (5, 17, 18) can be influenced.

2. Device according to Claim 1, wherein the hydrophilic measuring roller (1) cooperates with the rubber-covered inking roller (5) in the area of the last applicator roller (8), and wherein, as viewed in rotary direction of the rubber-covered inking roller, there are provided sensors (3) for measuring the dampening medium section-by-section after the contact location with the rubber-covered inking roller (5) bearing the inking/dampening-medium profile and, after said sensors, there are arranged heat sources (4) acting zone-by-zone.

3. Device according to Claims 1 and 2, wherein the hydrophilic measuring roller (1) is connected to a temperature-regulating device, preferably a cooling device.

4. Device according to Claims 1 and 2, wherein the rubber-covered inking roller (5) cooperating with the hydrophilic measuring roller (1) engages with a distributor roller (6).

5. Device according to Claims 1 and 2, wherein the rubber-covered inking roller (5) which cooperates with the hydrophilic measuring roller (1) engages with the distributor roller (6) supplying the last applicator roller (8), as viewed in direction of rotation of the plate cylinder (12).

6. Device according to Claims 1 and 2, wherein the sensors (3) of the measuring device influence the amount of dampening medium supplied by the dampening unit (15), parallel to influencing the heat source (4), so that the extent of wetting on the measuring roller (1) is increased or decreased.

7. Device according to Claims 1 and 2, wherein the sensors (3) of the measuring device lengthen or shorten the pulse-like switched-on time of the heat sources (4) through the intermediary of a control device (10) and timing members in case of a deviating amount of dampening medium.

## Revendications

1. Dispositif de réglage du mouillage en fonction du profil d'encrage dans un dispositif d'encrage (16) de machines d'impression offset, qui dépose sur le cylindre porte-plaques (12), sur la largeur du document à imprimer, un film d'agent de mouillage d'encre de même épaisseur, comportant un cylindre hydrophile de mesure (1), qui est relié à un des cylindres d'encrage (5, 17, 18), un moyen de mesure (3) placé au voisinage du cylindre de mesure (1), qui assure sur sa largeur et section par section le mouillage avec l'agent d'humidification de la périphérie du cylindre de mesure, un moyen particulier pour modifier section par section la proportion de l'agent de mouillage dans le film d'encre, ainsi qu'un moyen de commande, qui convertit les signaux dudit moyen de mesure en ordres de manœuvre et qui les applique audit moyen particulier pour modifier section par section la proportion de l'agent de mouillage dans le film d'encre, caractérisé en ce que le cylindre hydrophile de mesure (1) coopère, en vue de la régulation de la quantité d'agent de mouillage dans le dispositif d'encrage (16), avec un cylindre d'encrage en caoutchouc (5, 17, 18), et en ce que, à l'aide des signaux de mesure, la quantité d'agent de mouillage peut être modifiée, par l'intermédiaire d'une variation de la température sur la surface du cylindre hydrophile de mesure (1 dans des zones séparées ou bien sur toute la largeur, de telle sorte que le film d'agent de mouillage puisse être influencé en ce qui concerne son épaisseur sur le cylindre de mesure (1), et par conséquent sur le cylindre d'encrage (5, 17, 18).

2. Dispositif selon la revendication 1, caractérisé en ce que le cylindre hydrophile de mesure (1) coopère, au voisinage du dernier cylindre de dépôt d'encre (8), avec le cylindre d'encrage en caoutchouc (5), et en ce qu'il est prévu, en considérant son sens de rotation, après la zone de contact avec le cylindre d'encrage en caoutchouc (5) portant le profil de mouillage d'encre, des détecteurs (3) repérant section par section l'agent de mouillage, et ensuite des sources de chaleur (4) agissant par zones.

3. Dispositif selon l'une des revendications 1 et 2, caractérisé en ce que le cylindre hydrophile de mesure (1) est relié à un moyen de réglage de la température, de préférence un moyen de refroidissement.

4. Dispositif selon l'une des revendications 1 et 2, caractérisé en ce que le cylindre d'encrage en caoutchouc (5) coopérant avec le cylindre hydrophile de mesure (1) s'applique contre un cylindre distributeur (6).

5. Dispositif selon l'une des revendications 1 et 2, caractérisé en ce que le cylindre d'encrage en caoutchouc (5) coopérant avec le cylindre hydrophile de mesure (1) s'applique sur un cylindre distributeur (6) associé au dernier cylindre de dépôt d'encre (8), considéré dans le sens de rotation du cylindre porte-plaques (12).

6. Dispositif selon l'une des revendications 1 et 2, caractérisé en ce que les détecteurs (3) du moyen de mesure agissent, en parallèle à l'action des sources de chaleur (4), sur la quantité d'agent de mouillage fournie par le dispositif de mouillage (15), de telle sorte que le degré de mouillage sur le cylindre de mesure (1) puisse être augmenté ou réduit.

7. Dispositif selon l'une des revendications 1 et 2, caractérisé en ce que les détecteurs (3) du moyen de mesure produisent par impulsions, en cas d'écart de la quantité d'agent de mouillage, un allongement ou un raccourcissement de la durée d'enclenchement des sources de chaleur (4), par l'intermédiaire d'un moyen de commande (10) et d'organes de temporisation.
